# EUROPÄISCHE PATENTSCHRIFT

(11) **EP 0 361 210 B1**
(45) Veröffentlichungstag und Bekanntmachung des Hinweises auf die Patenterteilung: **12.08.1992**
(21) Anmeldenummer: 89116923.7
(22) Anmeldetag: 13.09.1989
(51) Int. Cl.: B21D 43/05

(54) **Presse mit Greiferschienen**
Press with transfer bars
Presse à barres de transfert

(30) Priorität: 24.09.1988 DE 3832499
(43) Veröffentlichungstag der Anmeldung: 04.04.1990
(73) Patentinhaber: L. SCHULER GmbH, D-73012 Göppingen (DE)
(72) Erfinder: Rieger, Walter, D-7320 Göppingen (DE); Thudium, Karl, D-7328 Wäschenbeuren (DE); Brandstetter, Rudi, D-7321 Adelberg (DE)

(56) Entgegenhaltungen:
- EP-A- 0 202 882
- FR-A- 2 212 836
- US-A- 2 188 929
- US-A- 4 655 097
- PATENT ABSTRACTS OF JAPAN vol. 4, no. 143 (M-35)(625) 08 Oktober 1980, & JP-A-55 97827 (HITACHI ZOSEN K.K.) 25 Juli 1980

## Beschreibung

Die Erfindung betrifft Pressen der im Oberbegriff des Anspruchs 1 angegebenen Art.

Bei dem Umrüsten von Transferpressen, Großteilstufenpressen, somit derartigen Pressen, in denen Werkstücke von Bearbeitungsstation zu Bearbeitungsstation umgesetzt werden, auf ein neues Werkstück, sind die Längen von Transferhub, Hebe- und Senkbewegung und der Querbewegung der die Werkstücke transportierenden Greiferschienen neu einzustellen.

Bei einer Presse gattungsgemäßer Art (siehe z.B. EP-A-0 202 882) werden die Bewegungen der Greiferschienen in den Bewegungsachsen vermittels Schwinghebel von Kurven abgegriffen. Die Bewegung der Schwinghebel wird hierbei über ein Gelenk auf je eine Verbindungslachse übertragen, wobei das Gelenk an dem Schwinghebel in seinem Abstand zum Drehpunkt des Schwinghebels vermittels Spindeltrieb stufenlos verstellbar ist.

Der Werkzeugbauer muß die Bewegungen der Greiferschienen in den drei Bewegungsachsen, die in Abhängigkeit von der Stößelbewegung ausgeführt werden, bei der Außenform der Werkzeugsätze berücksichtigen. Bei Verwendung der stufenlosen Einstellung der Bewegungen der Greiferschienen, ausgehend von der EP-A-0 202 882, wäre eine sehr große Anzahl an sog., nachfolgend noch zu erläuternden Relativkurven in Betracht zu ziehen. Da auch die Querschnitte im Bereich des Abgriffs der Bewegungen an den Schwinghebeln entsprechend groß zu dimensionieren und Kräfte in zusätzlichen Führungsmitteln und in der Verstellspindel aufzufangen sind, werden Lösungen mit einer überschaubaren Anzahl an Einstellmöglichkeiten vorgezogen. Ein weiterer, nicht unwesentlicher Nachteil der stufenlosen Einstellbarkeit nach der bekannten Einrichtung ist darin zu sehen, daß sich die Ausgangsstellung der Greiferschienen bei jeder spindelbewirkten Hubverstellung mitverstellt.

Aufgabe der Erfindung ist es, bei einer spindeltrieblosen Verstellung in einer Presse gattungsgemäßer Art sicherzustellen, daß während des Einstellens auf einen neuen Hub immer zumindest ein Lagerbolzen für die Lagerung der Verbindungslasche an dem Schwinghebel gesetzt ist. Die Lösung nach dem Kennzeichen des Anspruchs 1 schafft hierfür die Voraussetzung. Die Merkmale der weiteren Ansprüche stellen bevorzugte Weiterbildungen der Erfindung dar.

Wesentliche Vorteile ergeben sich aus der kompakten Bauweise. Die Verbindung zwischen Schwinghebel und Verbindungslasche ist eine direkte. Aus dem geht hervor, daß die Verbindungsstelle einerseits automatisierbar ist, andererseits sind trotz Automatisierung der Hubverstellung die kraftaufnehmenden und -übertragenden Querschnitte nicht zu vergrößern. Der Automatisierungsvorgang ist kontrollierbar.

Anhand eines in der Zeichnung dargestellten Ausführungsbeispiels wird im folgenden die Erfindung beschrieben.

Dabei zeigen
Fig. 1 den Antriebs- und Übertragungsbereich einer Presse für die Bewegungen von Greiferschienen,
Fig. 2 unterschiedliche Hubeinstellungen anhand eines Schaubildes,
Fig. 3 eine Schnittdarstellung entsprechend der in Fig. 1 angegebenen Schnittverläufe III-III und
Fig. 4 eine Draufsicht auf eine Sicherungsplatte.

Die Bewegungen der Greiferschienen in den drei möglichen Achsen sind auf die auf- und niedergehende Bewegung des Stößels abzustimmen, um Kollisionen zwischen Werkzeugoberteil am Stößel und den Greifzeugen, die sich an den Greiferschienen befinden, bzw. dem zu transportierenden Blech zu verhindern. Wird die Bewegungskurve der Greiferschienen und die des Stößels in einen Kurvenverlauf rechnerisch zusammengeführt und auch bildhaft dargestellt, entstehen zwei spiegelgleiche theoretische Kurven. Die Relativkurve ist dann in Richtung der Umsetzbewegung der Bleche auf eine der theoretischen Kurven zu sehen. Der hierbei erkennbare Kurvenverlauf gibt dem Werkzeugbauer Aufschluß für die Außenform seines Werkzeugs (Werkzeugoberteil).

In Fig. 1 ist mit 1 der Bereich einer Großteilstufenpresse angedeutet mit Pressenständern 10 und mit von dem Pressenhauptantrieb über einen Getriebekasten 2 bewegbaren Kurvenscheiben 3. Es sind beispielsweise für die Bewegungen Heben und Senken, sowie für die Bewegungen Öffnen und Schließen von Greiferschienen 11 jeweils zwei Kurvenscheiben 3 vorhanden. An jede der Kurvenscheiben 3 ist ein Schwinghebel 4 gelegt für den Abgriff der Kurvenform. Jeder Schwinghebel 4 ist in einem Dreh- oder Schwingpunkt 5 gestellseitig gelagert. Jeder Schwinghebel 4, der ein zweiarmiger Hebel ist, weist in seinem freien Ende einen Bereich 15 auf, in dem die Anlenkung an eine Verbindungslasche 7 erfolgt. Desweiteren ist mit 4′ einer von zwei Schwinghebeln positioniert zum Abgriff der Transferbewegungen von insgesamt vier Kurvenscheiben. Die Bewegung der Schwinghebel 4′ wird auf je eine Verbindungslasche 7′ und weiter in dem Anlenkpunkt 12′ auf eine Traverse 14 übertragen. Die Greiferschienen 11 sind an der Traverse 14 in Hebe- und Senkrichtung, sowie in Öffnen-Schließenrichtung verstellbar und mit der Traverse 14 in Transferrichtung verschiebbar gelagert. Die Verbindungslaschen 7 sind in Lagern in den Anlenkpunkten 12 schwenkbar gelagert. Die Anlenkpunkte 12 befinden sich an Verbindungsstangen 6, die sich über die Bereiche der Schließkästen 8 erstrecken. Die Verbindungsstangen 6 wirken in den Abgriffpunkten 13 auf Umlenkmittel 9 und über diese auf die Schließkästen 8. In den Schließkästen 8 erfolgt die Umlenkung der Bewegungen in Hebe- und Senkbewegungen und in Öffnen-Schließenbewegungen der Greiferschienen 11.

In den beiden gezeigten Verbindungsstellen 15, 15′ sind hier drei Lager angedeutet, die wahlweise angelenkt werden können. Die Lager befinden sich auf einem Kreisbogen 16 bzw. 16′. Der Kreisbogen entspricht der jeweiligen wirksamen Länge der Verbindungslasche 7, 7′ zwischen Verbindungsstelle 15 und dem Anlenkpunkt 12 an der Verbindungsstange 6 bzw. dem Anlenkpunkt 12′ an der Traverse 14.

Entsprechend unterschiedlich weiter Abstände der Lager von dem Schwingpunkt 5 des Schwinghebels 4, 4′ sind, wie es auch in Fig. 2 dargestellt ist, unterschiedlich große Hübe, sowie Öffnen-Schließenbewegungen und Transferbewegungen der Greiferschienen erzielbar. Bei gleichem Drehwinkel kann somit bei einem kleineren Hub die Hubzahl der Presse erhöht werden.

Die Schnittfläche in Fig. 3 ist entsprechend der beiden in Fig. 1 gezeigten gekrümmten Schnittverläufe III-III eine gewölbte Fläche. In die Schwinghebel 4, 4′ sind Bohrungen 19, 19′ ... eingebracht, die sich auf dem jeweiligen, in Fig. 1 gezeigten Kreisbogen 16 bzw. 16′ befinden. In die Verbindungslasche 7 bzw. 7′ sind Lager 17 eingesetzt, deren Bohrungen 18, 18′ mit den Bohrungen 19, 19′ ... in dem Schwinghebel 4 bzw. 4′ fluchten. Auf den Schwinghebel 4, 4′ ist ein Zylinderblock 22 aufgesetzt mit den in Druckzylindern eingesetzten Kolben 23, 23′, 23˝ und Kolbenstangen 24, 24′, 24˝. Die Kolbenstange 24˝ ist infolge von Druckbeaufschlagung über eine der Druckleitungen 25 in die Bohrungen von Schwinghebel 4, 4′ und Verbindungslasche 7, 7′ vorgeschoben, so daß Schwinghebel 4, 4′ und Verbindungslasche 7, 7′ in diesem Bereich durch die als Lagerbolzen fungierende Kolbenstange 24˝ untereinander in Art eines Scharniergelenkes verbunden sind. Soll nun der Hub verstellt werden, ist eine zweite, den neuen Drehpunkt bildende Kolbenstange vorzuschieben. Danach ist die zuvor genutzte Kolbenstange zurückzuziehen. Durch die Anordnung von Bohrungen und Kolbenstangen auf der allen gemeinsamen Linie, Kreisbogen 16 bzw. 16′, und durch die stets gleiche Ausgangslage der Greiferschienen 11, ist eine einwandfreie, mit Bezug auf die Bewegung der Kolbenstangen klemmfreie Änderung des Hubes gewährleistet. Die Sicherung der vorgeschobenen Kolbenstange 24, 24′, 24˝ übernimmt eine Sicherungsplatte 20. In diese sind Durchbrüche 26 eingearbeitet mit je einem wulstartigen Vorsprung 28, der bei dem Verschieben der Sicherungsplatte 20 in einer Bewegung 21 quer zu den Kolbenstange 24, 24′... in eine der angedrehten Nuten 27, 27′ ... eingreift. Die Sicherung der Stellung der Kolbenstangen kann durch Verwendung geeigneter Druckzylinder auch in diesen erfolgen. Druckzylinder, deren Kolben bzw. Kolbenstangen in den Endlagen gesichert werden können, sind im Handel erhältlich. Die Stellungsabfrage der Kolbenstangen 24, 24′... erfolgt über Sensoren 29, 29′, 29˝.

Fig. 4 läßt die Ausrichtung, Überdeckung der Bohrungen in Schwinghebel bzw. Verbindungslasche und Sicherungsplatte, in einer Draufsicht auf diese erkennen. Zur Verringerung der Masse der Schwinghebels 4, 4′ kann der Zylinderblock 22 durch einen in den Bereich der Verbindungsstelle 15, 15′ verfahrbaren Greifer ersetzt werden. Der Greifer kann hierbei pressenfest angeordnet oder auch in Art eines Robotergreifers ausgebildet sein.

## Patentansprüche

1. Presse mit Greiferschienen (11) zum Umsetzen von Werkstücken in den Bearbeitungsstationen, mit einem Motor und einer von diesem bewegten Welle, auf die Kurvenscheiben (3) aufgesetzt sind, mit Schwinghebeln zum Abgriff deren Kurvenform und Verbindungslaschen (7, 7′ ...) zum Umlenken der Bewegungen der Schwinghebel (4, 4′ ...) in Antriebsbewegungen der Greiferschienen (11), wobei Verbindungslaschen (7, 7′ ...) an Schwinghebeln (4, 4′, ...) in einer das Übersetzungsverhältnis des Abgriffs ändernden Weise verstellbar angebracht sind, **dadurch gekennzeichnet,** daß in dem Bereich der Verbindungsstelle (15) von Schwinghebel (4, 4′ ...) und Verbindungslasche (7, 7′ ...) Bohrungen (18, 18′ ..., 19, 19′ ...) in den Schwinghebel (18, 18′ ..., 19, 19′ ...) und in die Verbindungslasche (7, 7′ ...) eingebracht sind, daß die Bohrungen (18, 18′ ..., 19, 19′ ...) in dem Schwinghebel (4, 4′ ...) und die Bohrungen (18, 18′ ...) in der Verbindungslasche (7, 7′ ...)in einer Ausgangsstellung der Greiferschienen (11) deckungsgleich sind und die Bohrungen (18, 18′ ..., 19, 19′) gemeinsam auf einem Kreisbogen (16, 16′) liegen, der durch die wirksame Länge der Verbindungslasche (7, 7′ ...) vorgegeben ist, so daß in die Bohrungen (18, 18′ ..., 19, 19′ ...) wahlweise Lagerbolzen (24, 24′...) einschiebbar sind zur Drehlagerung von Schwinghebel (4, 4′ ...) und Verbindungslasche (7, 7′ ...) untereinander.

2. Presse nach Anspruch 1, **dadurch gekennzeichnet,** daß auf den Bereich der Verbindungsstelle (15) von Schwinghebel (4, 4′ ...) und Verbindungslasche (7, 7′ ...) ein Zylinderblock (22) aufgesetzt ist, daß der Zylinderblock (22) Druckzylinder mit Kolben (23, 23′ ...) und Kolbenstangen (24, 24′ ...) aufweist, die zu den Bohrungen (18, 18′ ..., 19, 19′ ...) in Schwinghebel (4, 4′ ...) und Verbindungslasche (7, 7′ ...) fluchten und wobei die Kolbenstangen (24, 24′) zur Bildung einer scharniergelenkartigen Lagerung bei Druckbeaufschlagung in die Bohrungen (18, 18′ ..., 19, 19′ ...) einführbar sind.

3. Presse nach Anspruch 2, **dadurch gekennzeichnet,** daß der Zylinderblock (22) fest an dem Schwinghebel (4, 4′ ...) angebracht ist.

4. Presse nach Anspruch 2, **dadurch gekennzeichnet,** daß jede der Kolbenstangen (24, 24′ ...) in den Bohrungen (18, 18′ ..., 19, 19′ ...) durch den Schwinghebel (4, 4′ ...) und die Verbindungslasche (7, 7′ ...) hindurchführbar ist, daß in die aus Schwinghebel (4, 4′ ...) und Verbindungslasche (7, 7′ ...) herausragenden Endteile der Kolbenstangen (24, 24′ ...) Freiarbeitungen (Nute 27) eingearbeitet sind und daß an jedem der Schwinghebel (4, 4′ ...) im Bereich der Freiarbeitungen eine Sicherungsplatte (20) quer zu den Kolbenstangen (24, 24′) verschieblich gelagert ist zum Eingriff mit den Freiarbeitungen.

## Claims

1. Press with gripper rails (11) for the transfer of workpieces in the machining stations, with a motor and a shaft which is moved by the latter and onto which cam discs (3) are attached, and with rocker levers for picking up their cam shape and connecting straps (7, 7′, ...) for converting the movements of the rocker levers (4, 4′, ...) into driving movements of the gripper rails (11), the connecting straps (7, 7′, ...) being mounted on the rocker levers (4, 4′, ...) so as to be adjustable in a way changing the transmission ratio of the pick-up, **characterised in that** bores (18, 18′, ..., 19, 19′, ...) are made in the rocker lever (4, 4′, ...) and in the connecting strap (7, 7′, ...) in the region of the point of connection (15) of the rocker lever (4, 4′, ...) and connecting strap (7, 7′, ...), and in that the bores (18, 18′, ..., 19, 19′, ...) in the rocker lever (4, 4′, ...) and the bores (18, 18′, ..., 19, 19′, ...) in the connecting strap (7, 7′, ...) are coincidental in an initial position of the gripper rails (11) and the bores (18, 18′, ..., 19, 19′, ...) lie jointly on an arc of a circle (16, 16′) which is predetermined by the effective length of the connecting strap (7, 7′, ...), so that bearing bolts (24, 24′, ...) can be pushed selectively into the bores (18, 18′, ..., 19, 19′, ...) for the rotary mounting of the rocker lever (4, 4′, ...) and connecting strap (7, 7′, ...) relative to one another.

2. Press according to Claim 1, **characterised in that** a cylinder block (22) is attached onto the region of the point of connection (15) of the rocker lever (4, 4′, ...) and connecting strap (7, 7′, ...), and in that the cylinder block (22) has pressure cylinders with pistons (23, 23′, ...) and piston rods (24, 24′, ...) which are aligned with the bores (18, 18′, ..., 19, 19′, ...) in the rocker lever (4, 4′, ...) and connecting strap (7, 7′, ...), the piston rods (24, 24′), when subjected to pressure, being introducible into the bores (18, 18′, ..., 19, 19′, ...) in order to form a mounting resembling a hinge joint.

3. Press according to Claim 2, **characterised in that** the cylinder block (22) is attached fixedly to the rocker lever (4, 4′, ...).

4. Press according to Claim 2, **characterised in that** each of the piston rods (24, 24′, ...) can be guided through the rocker lever (4, 4′, ...) and the connecting strap (7, 7′, ...) in the bores (18, 18′, ..., 19, 19′, ...), in that worked-out portions (groove 27) are made in the end parts of the piston rods (24, 24′, ...) projecting from the rocker lever (4, 4′, ...) and connecting strap (7, 7′, ...), and in that a retaining plate (20) is mounted on each of the rocker levers (4, 4′, ...) in the region of the worked-out portions, so as to be displaceable transversely relative to the piston rods (24, 24′), for the purpose of engagement with the worked-out portions.

## Revendications

1. Presse comportant des barres de transfert (11) pour transférer des pièces dans les postes de travail, un moteur et un arbre entraîné par celui-ci et pourvu de cames en forme de disques (3), des culbuteurs pour palper la forme des cames et des bras de liaison (7, 7′ ...) pour convertir les mouvements des culbuteurs (4, 4′ ...) en mouvements d'entraînement des barres de transfert (11) , les bras de liaison (7, 7′...) étant montés sur les culbuteurs (4, 4′ ...) dans des positions réglables de manière à faire varier le rapport de transmission de la palpation, **caractérisée en ce que**, dans la zone de raccordement (15) entre un culbuteur (4, 4′ ...) et un bras de liaison (7, 7′ ...), des alésages (18, 18′ ..., 19, 19′ ...) sont ménagés dans le culbuteur (4, 4′ ...) et le bras de liaison (7, 7′ ...), en ce que les alésages (18, 18′ ...; 19, 19′ ...) du culbuteur (4, 4′ ...) et les alésages (18, 18′ ...; 19, 19′ ...) du bras de liaison (7, 7′ ...) coïncident mutuellement dans une position initiale des barres de transfert (11) et se trouvent ensemble sur un arc de cercle (16, 16′) déterminé par la longueur utile du bras de liaison (7, 7′ ...), de sorte que des pivots (24, 24′ ...) peuvent être insérés à choix dans lesdits alésages (18, 18′ ...; 19, 19′ ...) pour former une articulation entre le culbuteur (4, 4′ ...) et le bras de liaison (7, 7′ ...).

2. Presse selon la revendication 1, **caractérisée en ce que** un bloc-cylindres (22) est monté sur la zone de raccordement (15) du culbuteur (4, 4′ ...) et du bras de liaison (7, 7′ ...), en ce que le bloc-cylindres (22) comporte des vérins à pression pourvus de pistons (23, 23′...) et de tiges de pistons (24, 24′ ...) qui se trouvent en alignement avec les alésages (18, 18′ ...; 19, 19′ ...) ménagés dans le culbuteur (4, 4′ ...) et dans le bras de liaison (7, 7′ ...), les tiges de pistons (24, 24′ ...) pouvant être introduites dans les alésages (18, 18′ ...; 19, 19′ ...) par actionnement des vérins pour former une articulation à charnière.

3. Presse selon la revendication 2, **caractérisée en ce que** le bloc-cylindres (22) est monté de manière fixe sur le culbuteur (4, 4′...).

4. Presse selon la revendication 2, **caractérisée en ce que** chacune des tiges de pistons (24, 24′ ...) est agencée pour passer à travers les alésages (18, 18′ ...; 19, 19′ ...) traversant le culbuteur (4, 4′ ...) et le bras de liaison (7, 7′ ...), en ce que des évidements (rainures 27) sont usinés dans les extrémités des tiges de pistons (24, 24′ ...) émergeant du culbuteur (4, 4′ ...) et du bras de liaison (7, 7′ ...) et en ce que, sur chacun des culbuteurs (4, 4′ ...), une plaque de blocage (20) est montée dans la zone desdits évidements de manière à pouvoir coulisser perpendiculairement aux tiges de pistons (24, 24′...) pour s'engager dans lesdits évidements.
